# EUROPÄISCHE PATENTSCHRIFT

(11) **EP 1 322 478 B1**
(45) Veröffentlichungstag und Bekanntmachung des Hinweises auf die Patenterteilung: **10.02.2010**
(21) Anmeldenummer: 01969560.0
(22) Anmeldetag: 01.08.2001
(51) Int. Cl.: B41M 5/28, B41M 3/14, B42D 15/10

(54) **VERFAHREN UND VORRICHTUNG ZUR PERSONALISIERUNG VON LUMINESZIERENDEN ECHTHEITSMERKMALEN**
METHOD AND DEVICE FOR PERSONALISING LUMINESCENT MARKS OF AUTHENTICITY
PROCEDE ET DISPOSITIF POUR PERSONNALISER DES CARACTERISTIQUES D'AUTHENTICITE LUMINESCENTES

(30) Priorität: 29.09.2000 DE 10048812
(43) Veröffentlichungstag der Anmeldung: 02.07.2003
(73) Patentinhaber: U-NICA Technology AG, 7208 Malans (CH)
(72) Erfinder: SCHUMACHER, Matthias, 33178 Borchen (DE); FISCHER, Dirk, 33106 Paderborn (DE)
(74) Vertreter: Liebetanz, Michael
(86) Internationale Anmeldenummer: PCT/EP2001/008879
(87) Internationale Veröffentlichungsnummer: WO 2002/026507

(56) Entgegenhaltungen:
- WO-A-89/05730
- DE-A- 10 011 486
- DE-A- 19 955 383
- US-A- 4 663 518

## Beschreibung

Nach dem Stand der Technik ist es möglich, schwarze Markierungen mit Laserbeschriftungssystemen zu erzeugen. Dies findet Anwendung in der Laser-Personalisierung, die als wirtschaftliches Verfahren mit hoher Qualität in vielen Bereichen eingesetzt wird und häufig auch eine Sicherheitsmerkmal darstellt.

Weiterhin finden sogenannte "UV-Farben" in Sicherheitsmerkmalen Verwendung. Diese "UV-Farben" sind erst sichtbar, wenn sie mit UV-Licht zur Fluoreszenz oder Phosphoreszenz angeregt werden. Sie liegen in Druckfarben oder in Fasern vor und werden nach verschiedenen Druckverfahren verarbeitet oder den Substraten Papier oder Kunststoff direkt zugesetzt.

Ein Problem ergibt sich daraus, dass in der Sicherheitstechnik die sogenannten "UV-Farben" zum Einsatz kommen, welche aufgrund von Fluoreszenz oder Phosphoreszenz nur unter UV-Licht sichtbar sind, dass aber daraus entwickelte Sicherheitsmerkmale nicht personalisierbar sind. Vielmehr liegen diese Merkmale z. B. im Fall von Wertpapieren oder Kunststoffkarten als Druck oder als Zusatz (Fasern) im Papier oder Kunststoff vor.

Die US 3,507,655 A offenbart einen Datenträger in Form einer Ausweiskarte, bei der das Echtheitsmerkmal hitzeveränderbar ist und durch Hitzeeinwirkung teilweise gelöscht wird. Dort wird das Echtheitsmerkmal durch thermisches Ausbleichen der hitzeempfindlichen Farbe teilweise verändert. Es liegt kein lumineszierendes Echtheitsmerkmal vor, und es wird kein Negativbild eines Echtheitsmerkmals erzeugt.

Mit dem Gegenstand der US 3,507,655 A ist ein Kunststoffcontainer bekannt geworden, wobei ein Kunststoffsubstrat zur Anbringung an die Wände eines Containers vorgeschlagen wird, in welches eine Seriennummer durch Ausbleichen eingeschrieben wird. Das Einschreiben einer Seriennummer durch Ausbleichen der Farbe ist jedoch lediglich ein primäres Echtheitsmerkmal, weil lediglich ein teilweises Ausbleichen stattfindet. Es kann jedoch keine Überprüfung einer gesteuerten Ausbleichung stattfinden. Demzufolge findet keine Personalisierung dieser eingeschriebenen Seriennummer durch eine nachträgliche Bearbeitung statt.

Der Erfindung liegt deshalb ausgehend von der US 4,663,518 die Aufgabe zugrunde, eine Personalisierung mit höherer Verlässlichkeit und der Möglichkeit der späteren Überprüfung dieser Personalisierung zu schaffen.

Zur Lösung der gestellten Aufgabe ist die Erfindung durch die technische Lehre des Anspruches 1 gekennzeichnet.

Bei der Erfindung ist demzufolge im nicht-personalisierten Echtheitsmerkmal, das lumineszierend ausgebildet ist, ein Negativbild des personalisierten Echtheitsmerkmals eingeschrieben. Mit anderen Worten: das personalisierte Echtheitsmerkmal leuchtet bei Anregung nicht auf.

Die Erfindung setzt also eine Laser-Personalisierung von UV-Sicherheitsmerkmalen z. B. in Kunststoffkarten voraus und verknüpft die Vorteile von zwei Verfahren, nämlich eine Personalisierung mittels Laserstrahl und darüber hinaus die Personalisierung von Lumineszenz-Stoffen und deren Verifizierung unter UV-Licht oder einem anderen energiereichen Anregungsmedium.

Die Erfindung beansprucht allgemein die Personalisierung von lumineszierenden Echtheitsmarkierungen, gleich welcher Art, auf beliebigen Datenträgern. Ferner wird allgemein auch die Personalisierung von chemo- und/oder biolumineszierenden Stoffen als erfindungswesentlich beansprucht. Es wird daher in der folgenden Beschreibung der Oberbegriff "Lumineszenz" als Synonym für alle drei Leuchterscheinungen verwendet.

Als Datenträger wird in einer bevorzugten Ausführungsform nach der Erfindung eine mehrschichtige Kunststoffkarte (z. B. in der Form einer Scheckkarte) beschrieben. Die Erfindung ist hierauf jedoch nicht beschränkt. Lediglich aus Vereinfachungsgründen wird im folgenden der Aufbau einer Scheckkarte für die weitere Beschreibung der Erfindung heran gezogen.

Ebenso werden alle möglichen Einbindungen und Einbauorte der lumineszierenden Markierung in einem Datenträger beansprucht. Die Markierung kann daher als Druckfarbe auf eine bestimmte oder auch mehrere Lagen des Datenträgers aufgedruckt oder in anderen Weise aufgebracht sein. Die Markierung kann aber auch in das Kunststoff-Polymer einer oder mehreren Schichten des Datenträgers eingebunden sein. Die lumineszierende Substanz kann auch in den Kleber, den Lack oder als Additiv in das Kunststoffmaterial eingebunden sein.

Zur weiteren Vereinfachung wird unter dem Begriff "UV-Farbe" allgemein eine Markierung, Substanz oder Echtheitsmerkmal verstanden, die unter Ausnutzung einer Photo- und/oder Chemo- und/oder Bio-Lumineszenz bei Absorption eines energiereichen Lichtes (meist ultraviolettes Licht) eine Leuchterscheinung verursacht. Es wird zwar im Rahmen der Erfindung bevorzugt, dass die Leuchterscheinung im sichtbaren Licht erfolgt. Die Erfindung ist hierauf jedoch nicht beschränkt. Für eine maschinelle Echtheitserkennung von Scheckkarten kann deshalb diese Leuchterscheinung auch im nicht-sichtbaren Spektralbereich erfolgen und maschinell ausgewertet werden. Ebenso ist die Erfindung auch nicht auf die Anregung mit UV-Licht beschränkt; es kann daher auch eine Anregung in einem entsprechenden elektromagnetischen Feld vorgesehen werden, welches geeignet ist, die Substanz zum (sichtbaren oder nicht-sichtbaren) Aufleuchten zu bringen.

Zu den verschiedenen Wechselwirkungen zwischen Laserlicht und Materie gehört das Bleichen von farbaktiven Substanzen. Hierbei besteht erfindungsgemäß die Möglichkeit mit Hilfe eines Laserstrahls diese farbaktiven Substanzen zu zerstören. Beispielsweise wechselt die Körperfarbe eines Pigmente enthaltenden Substrates von farbig nach weiß.

Dieser Vorgang wird im Rahmen der vorliegenden Erfindung angewendet.

Grundvoraussetzung für diesen Prozeß ist, daß die farbaktive Substanz das Laserlicht absorbiert und eine chemische Reaktion eingeht, bei der sie ihre Farbeigenschaften verliert. Im einfachsten Fall erfolgt ein chemischer Abbau der farbaktiven Substanz. Zudem sollte das Laserlicht keine Nebenreaktionen anregen, die zu einer Verfärbung des Substrats führen, und damit kein Bleichen nach weiß bewirken.

Das Prinzip des Bleichens mit Laserlicht läßt sich nun erfindungsgemäß auch auf sogenannte "UV-Farben" übertragen. Diese "UV-Farben" enthalten Pigmente oder Farbstoffe, welche im Normalfall nicht farbig erscheinen oder nur schwach gefärbt sind, durch UV-Absorption oder andere elektromagnetische Anregung aber zur Emission von sichtbarem Licht angeregt werden.

Das Phänomen wird allgemein als "kaltes Leuchten" oder Lumineszenz bezeichnet. Je nach Lebensdauer der angeregten Zustände unterscheidet man Fluoreszenz und Phosphoreszenz, wobei im ersten Fall die Emission sehr schnell erfolgt, im zweiten Fall ein Nachleuchten auch nach der UV-Anregung zu beobachten ist.

Der Begriff "UV-Farben" wird häufig verwendet, ist aber insofern irreführend, als die meisten so genannten Stoffe nicht farbig sind. Zudem wird der Begriff "UV-Farben" in ungenauer Weise für UV-härtende Druckfarben verwendet. Hierbei bezieht sich der Begriff UV nicht auf Lumineszenzeffekte, sondern auf den Mechanismus der chemischen Härtung bei der Verarbeitung.

Beim erfindungsgemäßen Bleichen von "UV-Farben" erfolgt analog zu den Absorptionsfarben eine Zerstörung der farbaktiven Substanz durch intensives Laserlicht. Hierbei soll das Substrat jedoch nicht im sichtbaren Bereich beschädigt oder in ihrem Farbeindruck verändert werden. Es muß daher ein selektiver (UV)-Wellenlängenbereich (Band, im nicht-sichtbaren Bereich) gewählt werden und die Intensität muß so dosiert werden, daß die UV-Farbe selbst durch die Absorption angeregt wird und dann zerfällt, was einem Bleichen entspricht. Auf diese Weise würde man das Bleichen mit sichtbaren Pigmenten machen.

Da "UV-Farben" unter Normalbedingungen nicht oder nur schwach farbig sind, absorbieren sie kaum sichtbares Licht. Daher muß zum Bleichen ultraviolettes Licht eingesetzt werden. Hierbei ist vorzugsweise ein Laser-Wellenlängenbereich zu wählen, der von der eingesetzten "UV-Farbe" besonders gut absorbiert wird.

"UV-Farben", die sich zum Bleichen durch UV-Laserstrahlung eignen, gehören zum Beispiel zu folgenden Stoffklassen:
Zinnsulfidderivate,
Benzoxazinonderivate,
Pyrazolinderivate

Zum Bleichen der "UV-Farben" kann neben ultravioletter auch infrarote Strahlung und/oder Strahlung anderer Wellenlängen verwendet werden, wenn die farbaktiven Stoffe in dem entsprechenden Spektralbereich die jeweilig verwendete Strahlung absorbieren, ohne daß es zu einer sichtbaren Verfärbung der farbaktiven Stoffe kommt.

In einer einfachen Ausführungsform der Erfindung weist das zu markierende Substrat eine gleichmäßige Lumineszenz auf. Dies wird durch einen gleichmäßigen Auftrag von "UV-Druckfarben" oder durch die Einarbeitung der"UV-Farben" in eine polymere Matrix erreicht. Das Substrat kann dann mit Hilfe des Lasers markiert werden, indem die "UV-Farbe" lokal vollständig gebleicht wird. Hierdurch lassen sich zum Beispiel Vektorschriften oder Raster-Scanning Bilder erzeugen. Weiterhin besteht die Möglichkeit, durch eine Modulation der Laserleistung ein teilweises Bleichen zu erreichen und somit Graustufenbilder zu generieren.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Fig.1:: Schnitt durch einen vereinfacht dargestellten Kartenaufbau im Ausgangszustand des Verfahrens;
- Fig.2:: Schnitt durch den Kartenaufbau nach Fig. 1 mit Einwirkung eines Laserstrahls;
- Fig. 3:: schematisiert eine Draufsicht auf den Aufbau nach Figur 2;
- Fig. 4:: den Kartenaufbau nach Fig. 2 und 3 bei Anregung mit energiereichem Licht;
- Fig. 5:: die Draufsicht auf den Kartenaufbau nach Figur 4.

In Figur 1 ist in unmaßstäblichen Größenverhältnissen ein Ausschnitt aus einem Kartenaufbau im Schnitt dargestellt. Auf einer Trägerfolie 2 ist hierbei ein lumineszierendes Echtheitsmerkmal 3 angeordnet. Bei der Beleuchtung mit beispielsweise UV-Licht 5 wird die Struktur 4 dergestalt angeregt, daß beispielsweise im sichtbaren Licht 6 ein Aufleuchten erfolgt.

Erfindungsgemäß soll nun dieses Echtheitsmerkmal 3 personalisiert werden. Hierzu wird mit einem Laserstrahl 7 (siehe Fig. 2 und 3) beispielsweise ein Schriftzug 8 in die Struktur 4 des Echtheitsmerkmals 3 eingeschrieben. Die Intensität des Laserstrahls ist so gewählt, daß die Struktur 4 lediglich im Bereich der Einwirkung des Laserstrahls in die Struktur 4' übergeführt wird. Hierbei soll die Struktur 4' keine im sichtbaren Licht erkennbare Struktur- oder Farbveränderung aufweisen.

Lediglich bei der Bestrahlung mit UV-Licht 5 soll die Struktur 4' (siehe Figur 5) nicht mehr oder nur sehr schwach lumineszierend aufleuchten, sondern es soll sich ein andersfarbiges Licht 9 oder sogar ein Negativbild im aufleuchtenden Gesamtbild ergeben. Der eingeschriebene Schriftzug 8 leuchtet also nicht oder nur teilweise oder andersfarbig als der umgebende Bereich auf.

Wird die Lumineszenz durch Wahl der Intensität des Laserstrahls 7 so gewählt, daß es nur zu einer Beeinträchtigung der Lumineszenz, nicht aber zu einer Auslöschung kommt, kann sogar bei Bestrahlung mit einer UV-Lampe 10 ein Halbton- oder Graustufenbild als Schriftzug 8 zu erkennen sein.

Selbstverständlich ist das hier erläuterte Ausführungsbeispiel nicht beschränkend für den Schutzbereich anzusehen. Es gelten sämtliche Varianten und Abwandlungen, die im allgemeinen Beschreibungsteil beschrieben wurden. So bedarf es beispielsweise keiner Bestrahlung mit einer UV-Lampe 10, um das Echtheitsmerkmal 3 zum Aufleuchten zu bringen. Es genügt auch die Anregung mit Strahlung anderer Wellenlängen im nicht-sichtbaren Spektralbereich und/oder im elektromagnetischen Wechselfeld.

### Zeichnungslegende

- 1: Deckfolie
- 2: Trägerfolie
- 3: Echtheitsmerkmal
- 4: Struktur
- 4': veränderte Struktur
- 5: UV-Licht
- 6: abgestrahltes Licht
- 7: Laserstrahl
- 8: Schriftzug (Personalisierung)
- 9: abgestrahltes Licht
- 10: UV-Lampe

## Patentansprüche

1. Datenträger jeglicher Art, insbesondere Kunststoffkarten, mit in oder auf dem Kartenverbund (1, 2) auf- oder eingebrachten Echtheitsmerkmalen (3), die mit einem energiereichen Strahl, z. B. einem Laserstrahl (7) oder einem Elektronen- oder Neutronenstrahl, personalisierbar sind, wobei die Intensität und/oder Wellenlänge des Strahls so gewählt ist, daß ein lokales Bleichen der Struktur (4, 4') des Echtheitsmerkmals (3) stattfindet, wobei mit dem Bleichen die farbaktive Substanz des personalisierbaren Echtheitsmerkmals (3) mindestens teilweise zerstört wird, und wobei die personalisierbaren Echtheitsmerkmale (3) lumineszierend ausgebildet sind und die Zerstörung der farbaktiven Substanz der personalisierten lumineszierenden Echtheitsmerkmale (3) nicht im sichtbaren Licht erkennbar ist, **dadurch gekennzeichnet, dass** die personalisierten lumineszierenden Echtheitsmerkmale (3) bei Anregung nicht mit den nicht-personalisierten lumineszierenden Echtheitsmerkmalen (3) aufleuchten und damit ein Negativbild im aufleuchtenden Gesamtbild bzw. ein negatives Lumineszenz-Bild sichtbar wird.

2. Datenträger nach Anspruch 1, **dadurch gekennzeichnet, daß** das teilweise Bleichen der Struktur (4') des Echtheitsmerkmals (3) durch Modulation der Leistung eines Laserstrahls (7) erreichbar ist.

3. Datenträger nach einem der Ansprüche 1 oder 2, **dadurch gekennzeichnet, daß** das personalisierte Echtheitsmerkmal (3) unter Einwirkung eines Elektromagnetfeldes zum Aufleuchten gebracht werden kann.

4. Datenträger nach Anspruch 1 bis 3, **dadurch gekennzeichnet, daß** das Aufleuchten des Echtheitsmerkmals (3) durch Photolumineszenz und/oder Chemolumineszenz und/oder Biolumineszenz bewirkbar ist.

5. Datenträger nach einem der Ansprüche 1 bis 4, **dadurch gekennzeichnet, daß** das Aufleuchten im sichtbaren und/oder im nicht-sichtbaren Spektralbereich erfolgen kann.

6. Datenträger nach einem der Ansprüche 1 bis 5, **dadurch gekennzeichnet, daß** die Anregung des Echtheitsmerkmals (3) durch UV-Licht (5) und/oder IR-Strahlung erfolgen kann.

7. Datenträger nach einem der Ansprüche 1 bis 6, **dadurch gekennzeichnet, daß** die farbaktive Substanz des personalisierbaren Echtheitsmerkmals (3) zu den Stoffklassen Zinnsulfidderivate, Benzoxazinonderivate oder Pyrazolinderivate gehört.

8. Datenträger nach einem der Ansprüche 1 bis 7, **dadurch gekennzeichnet, daß** die personalisierenden Echtheitsmerkmale (3) phosphorisierend sind und nach der Personalisierung bei Anregung ein negatives Phosphoreszenzbild sichtbar wird.

## Claims

1. Data carrier of any kind, especially composite cards, wherein authenticity features (3) being applied or incorporated in or on the composite card (1,2) which can be personalized with a high-energy beam, e.g. a laser beam (7) or an electron or neutron beam, wherein intensity and/or wavelength of the beam are chosen to enable local bleaching of structures (4,4') of the authenticity feature (3), within which the bleaching destroys at least partly a chromophoric substance of the authenticity feature (3) which can be personalized, and wherein the authenticity features (3) which can be personalized are luminescent and wherein the destruction of the chromophoric substance of the authenticity features (3) which are luminescent and personalized cannot be detected in visible light, **characterized in that** the personalized luminescent authenticity features (3) are not luminescent with the authenticity features (3) which are not personalized and in such a negative image appears in the overall luminescent image or that a negative luminescent image is visible.

2. Data carrier according to claim 1, **characterized in that** partly bleaching of the structure (4') of the authenticity feature (3) is achieved through modulation of the energy of a laser beam (7)

3. Data carrier according to one of claims 1 or 2, **characterized in that** the personalized authenticity feature (3) can be lighted up through use of an electromagnetic field.

4. Data carrier according to one of claims 1 to 3, **characterized in that** the lighting up of the authenticity feature (3) can be achieved by photoluminescence and/or chemiluminescence and/or bioluminescence.

5. Data carrier according to one of claims 1 to 4, **characterized in that** the lighting up can be achieved in the visible and/or invisible spectral range.

6. Data carrier according to claims 1 to 5, **characterized in that** the excitation of the authenticity feature (3) can be achieved by UV-light (5) and/or IR-radiation.

7. Data carrier according to one of claim 1 to 6, **characterized in that** the color active substance of the authenticity feature (3) which can be personalized belongs to the classes of derivatives of stannic sulfides, derivatives of benzoxazinone or derivatives of pyrazoline.

8. Data carrier according to one of claim 1 to 7, **characterized in that** the personalized authenticity features (3) are phosphorescent and **in that**, after the personalization, a negative phosphorescence image becomes visible upon excitation.

## Revendications

1. Support de données de toute sorte, en particulier une carte composite, avec des caractéristiques d'authenticité (3) étant appliquées sur ou incorporées dans la carte composite (1, 2) qui peut être personnalisée avec un faisceau de forte énergie, p.ex. un faisceau laser (7), ou un faisceau d'électrons ou de neutrons, où l'intensité et/ou la longueur d'ondes sont choisies pour permettre un blanchiment local de la structure (4, 4') de la caractéristique d'authenticité (3) où la substance chromophore de la caractéristique d'authenticité (3) qui peut être personnalisée est détruite au moins partiellement par le blanchiment, et où les caractéristiques d'authenticité (3) qui peuvent être personnalisées sont luminescentes et où la destruction de la substance chromophore des caractéristiques d'authenticité (3) personnalisées ne peut pas être détectée dans de la lumière visible, **caractérisé en ce que** les caractéristiques d'authenticité (3) luminescentes personnalisées ne sont pas luminescentes sur excitation avec les caractéristiques d'authenticité (3) luminescentes qui ne sont pas personnalisées et **en ce qu'**une image négative apparaît dans l'image globale luminescente ou **en ce que** l'image luminescente négative devient visible.

2. Support de données selon la revendication 1, **caractérisé en ce que** le blanchiment partiel de la structure (4') de la caractéristique d'authenticité (3) est achevé par modulation de l'énergie d'un faisceau de laser (7).

3. Support de données selon l'une quelconque des revendications 1 ou 2, **caractérisé en ce que** la caractéristique d'authenticité personnalisée (3) devient lumineuse par utilisation d'un champ électromagnétique.

4. Support de données selon l'une quelconque des revendications 1 à 3, **caractérisé en ce que** l'illumination de la caractéristique d'authenticité (3) peut être produite par de la photoluminescence et/ou de la chimiluminescence et/ou de la bioluminescence.

5. Support de données selon l'une quelconque des revendications 1 à 4, **caractérisé en ce que** l'illumination peut être produite dans le domaine du visible ou de l'invisible de la région spectrale.

6. Support de données selon l'une quelconque des revendications 1 à 5, **caractérisé en ce que** l'excitation de la caractéristique d'authenticité (3) peut être opérée par de la lumière UV (5) et/ou par de la radiation IR.

7. Support de données selon l'une quelconque des revendications 1 à 6, **caractérisé en ce que** la substance chromophore de la caractéristique d'authenticité (3) qui peut être personnalisée appartient à la classe des matériaux des dérivés du sulfure stannique, des dérivés du benzoxazinone ou des dérivés du pyrazoline.

8. Support de données selon l'une quelconque des revendications 1 à 7, **caractérisé en ce que** les caractéristiques d'authenticité (3) personnalisées sont phosphorescentes et **en ce que**, après la personnalisation, une image phosphorescente négative apparaît après excitation.
